# EUROPÄISCHE PATENTANMELDUNG

(11) **EP 4 678 357 A1**
(43) Veröffentlichungstag der Anmeldung: **14.01.2026**
(21) Anmeldenummer: 25188607.3
(22) Anmeldetag: 09.07.2025
(51) Int. Cl.: B26B 19/06, B26B 19/38

(54) **SCHNEIDSATZ MIT HAARTRANSPORTELEMENT**

(30) Priorität: 12.07.2024 DE 102024119933
(71) Anmelder: Wahl GmbH, 78112 St. Georgen (DE)
(72) Erfinder: KRAUSE, Roberto, 78048 Villingen (DE)
(74) Vertreter: Stolmár & Partner Patentanwälte PartG mbB

(57) **Zusammenfassung**

Die Erfindung betrifft einen Schneidsatz (50) für eine Haarschneidemaschine (100), umfassend einen ersten Schneidmesser (52), einen zweiten, zum ersten Schneidmesser (52) bewegbaren Schneidmesser (54), wobei das zweite Schneidmesser sowohl seitlich als auch vor- und rückwärts relativ zum ersten Schneidmesser (52) bewegbar ausgebildet ist und ein Haartransportelement (10), das in Bezug auf das erste Schneidmesser (52) auf der gegenüberliegenden Seite des zweiten bewegbaren Schneidmessers (54) angeordnet ist und sich mit diesem bewegt, wobei das Haartransportelement (10) eine erste Stufenreihe (20) mit nebeneinander angeordneten Stufen aufweist, die sich parallel zum ersten oder zweiten Schneidmesser (52, 54) erstrecken, so dass bei der seitlichen Bewegung des zweiten bewegbaren Schneidmessers (54) die Haarabschnitte zur Seite der Schneidmesser (52, 54) abtransportiert werden, wobei das Haartransportelement (10) eine zweite Stufenreihe (20) mit nebeneinander angeordneten Stufen aufweist, die parallel zur ersten Reihe angeordnet ist.

## Beschreibung

### Gebiet der Erfindung

Die vorliegende Erfindung betrifft einen Schneidsatz für eine Haarschneidemaschine mit einem Haartransportelement zum Abführen von Haarabschnitten nach dem Schneiden.

### Stand der Technik

Beim Schneiden von Haaren mit einer Haarschneidemaschine kommt es bei den bekannten Schneidsätzen für Haarschneidemaschinen, je nach Schneidposition zu einer Anhäufung von Haarabschnitten auf der Haarschneidemaschine. Diese Anhäufung von Haarabschnitten versperrt zum einen die Sicht auf den Schneidbereich und verschlechtert zum anderen die Zufuhr noch nicht geschnittener Haare. Der Friseur muss daher nach jeder Anhäufung von Haaren die Maschine zur Seite kippen, bzw. die Haare vom Schneidsatz der Maschine abschütteln. Dies ist insbesondere dann lästig, wenn ein letzter Haarfeinschnitt erfolgen soll.

Um dieses Problem zu lösen schlägt die EP 3 117 972 A1 eine Haarschneidemaschine mit einem Schneidsatz vor, der zumindest aus einem feststehenden oder einem verstellbaren Schermesser und einem im Wesentlichen parallel zur Vorderkante des Schermessers in Querrichtung oszillierend antreibbaren Schermesser besteht, und der ein Haartransportelement aufweist, das eine Transportzahnung aufweist, welche im Wesentlichen entlang der und beabstandet zur Schneidkante des Schermessers angeordnet ist, wobei das Schermesser zwischen dem Schermesser und dem Haartransportelement angeordnet ist und wobei die Schneidkante des Schermessers die Vorderkante des Haartransportelements überragt. Dieser Schneidsatz löst zwar grundsätzlich das Problem, dass die Haarabschnitte von den Schneidmessern abtransportiert werden, sehr feine Haarabschnitte können aber weiter hinter das Haartransportelement beim oszillierenden Messer rutschen. Dieses Problem verstärkt sich, wenn eine Längeneinstellvorrichtung vorhanden ist, mit der das oszillierende Messer für die Einstellung einer Schneidlänge nach vorne und hinten bewegt werden kann. Durch ein weit nach vorne eingestelltes Schneidmesser kann hinter dem Haartransportelement ein Raum entstehen, an dem das Haartransportelement die Haarabschnitte und insbesondere kleinere Haarschnipsel nicht mehr abtransportieren kann.

### Darstellung der Erfindung

Aufgabe der Erfindung ist es eine Möglichkeit bereitzustellen, dass auch Haarabschnitte abtransportieren zu können, die von einem herkömmlichen Haartransportelement nicht erreicht werden können.

Diese Aufgabe wird gelöst durch einen Schneidsatz nach Anspruch 1. Weitere, die Erfindung ausgestaltende Merkmale sind in den abhängigen Ansprüchen enthalten.

Ein erfindungsgemäßer Schneidsatz für eine Haarschneidemaschine umfasst ein erstes Schneidmesser, ein zweites, zum ersten Schneidmesser bewegbares Schneidmesser, wobei das zweite Schneidmesser sowohl seitlich als auch vor- und rückwärts relativ zum ersten Schneidelement bewegbar ausgebildet ist; und ein Haartransportelement, das in Bezug auf das erste Schneidmesser auf der gegenüberliegenden Seite des zweiten Schneidmessers angeordnet ist und sich mit diesem bewegt, wobei das Haartransportelement eine erste Reihe nebeneinander angeordnete Stufen (oder Zähne) aufweist, die sich parallel zum ersten oder zweiten Schneidmesser erstrecken, so dass bei der seitlichen Bewegung des zweiten Schneidmessers die Haare von den Stufen auf die Seite der Schneidkämme abtransportiert werden, wobei das Haartransportelement eine zweite Reihe nebeneinander angeordneten Stufen aufweist, die parallel zur ersten Reihe angeordnet ist. Durch die zweite Stufenreihe wird das Haartransportelement nach hinten verlängert, so dass auch bei weit nach vorne geschobenem bewegbaren Schneidmesser die Haarabschnitte zu den Seiten des Schneidsatzes transportiert werden.

Insbesondere ist die erste Stufenreihe nach vorne gerichtet und die zweite Stufenreihe ist in Bezug auf die erste Stufenreihe um die Parallelachse gedreht, bevorzugt um mindestens 45°, 60°, 70° oder 90°. Durch eine gedrehte zweite Stufenreihe können die Haarabschnitte, die hinter das bewegbare Schneidmesser gelangen, besser von den Stufen erfasst werden. Die Stufen sind bevorzugt formgleich, können aber auch unterschiedliche Stufenformen und/oder unterschiedliche Stufenabstände aufweisen.

Die zweite Stufenreihe ist ferner bevorzugt nach oben gerichtet, in die entgegengesetzte Richtung der Auflagefläche des Schneidsatzes. Dadurch wird sichergestellt, dass die Haare, die hinter die erste Stufenreihe gefallen sind, abtransportiert werden.

Die erste Stufenreihe steht bevorzugt nach oben über die zweite Stufenreihe hervor. Dadurch wird der Hauptanteil des Haarabschnitts von der ersten Stufenreihe abtransportiert.

Die erste Stufenreiche kann Stufen aufweisen, die in der Hauptsache nach auf die Schneidkämme gerichtet sind, insbesondere auch nach oben. Dadurch geraten die Haarabschnitte nach dem Schneiden unmittelbar an das Haartransportelement.

Das Haartransportelement ist bevorzugt auf einem Übertragungselement für die Antriebsbewegung des Antriebs einer Haarschneidemaschine ausgebildet. So kann das Haartransportelement platzsparend ausgestaltet werden.

Die erste Stufenreihe ist bevorzugt auf der den Schneidkanten der Schneidkämme gegenüberliegenden Seite flach ausgebildet. Dadurch wird sichergestellt, dass die zweite Stufenreihe direkt neben der ersten Stufenreihe angeordnet sein kann und über der zweiten Stufenreihe keine Hindernisse vorhanden sind.

Die Stufen der ersten und/oder der zweiten Stufenreihe weisen insbesondere in seitlicher Richtung (nach außen hin) einen sich vergrößernden Querschnitt auf. So können die Haarabschnitte besser aus den einzelnen Stufen ausgeworfen werden.

Vorzugsweise sind die Stufen der zweiten Reihe in einer Nut ausgebildet, insbesondere in einer Nut eines Übertragungselements. Weiter stehen die Stufen vorzugsweise nicht über den Nutrand hinaus. So kann sichergestellt werden, dass die zweite Stufenreihe am Schneidsatz unter das Gehäuse der Haarschneidemaschine geschoben werden kann.

Die Stufen der zweiten Reihe sind auf der von der ersten Stufenreihe weg gerichteten Seite geneigt ausgebildet. So können die Stufen vergrößert werden
Bevorzugt ist mittig in der ersten und/oder zweiten Stufenreihe eine insbesondere symmetrische Trennwand oder Trennstufe vorgesehen. Die Trennwand ist bevorzugt als senkrechte Platte ausgebildet. Mit dieser klaren Trennwand oder Trennstufe werden die Haarabschnitte besser auf die Seite transportiert, die Näher am Schneidsatzrand liegt. Die Trennwand kann über die anderen Stufen der ersten Stufenreihe hinausragen, um eine noch bessere Abgrenzung zu ermöglichen.

Bevorzugt weist das Haartransportelement jedenfalls Fixierhaken auf, mit denen es an dem zweiten Schneidmesser befestigbar ist.

### Kurze Beschreibung der Figuren

Figur 1 zeigt eine isometrische Ansicht auf eine Haarschneidemaschine mit einem erfindungsgemäßen Haartransportelement;
Figur 2 zeigt eine isometrische Explosionsansicht auf die Haarschneidemaschine aus Figur 1;
Figur 3 zeigt die Explosionsansicht aus Figur 2 in einer Seitenansicht;
Figur 4 zeigt eine isometrische Ansicht des erfindungsgemäßen Haartransportelements;
Figur 5 zeigt das Haartransportelement aus Figur 4 in einer Draufsicht;
Figur 6 zeigt das Haartransportelement aus Figur 4 in einer Seitenansicht;
Figur 7 zeigt eine Seitenansicht der Haarschneidemaschine mit zurückgezogenem bewegbaren Schneidmesser; und
Figur 8 zeigt eine Seitenansicht der Haarschneidemaschine mit vorgeschobenem bewegbaren Schneidmesser.

### Beschreibung der bevorzugten Ausführungsformen

In Figur 1 ist eine Haarschneidemaschine 100 in einer isometrischen Ansicht dargestellt. Die Haarschneidemaschine 100 umfasst ein Hauptkörpergehäuse 102, in dem ein Motor 104 angeordnet ist. Am oberen Ende des Hauptkörpergehäuses 102 ist ein Schneidsatz 50 vorgesehen. Der Schneidsatz 50 umfasst ein stationäres Schneidmesser 52 und ein bewegbares Schneidmesser 54, wobei das bewegbare Schneidmesser 54 über einen Verstellhebel 106 nach vorne und hinten verschiebbar ist. Der Motor 104 treibt ein Übertragungselement an, das über eine Mechanik in eine oszillierende Bewegung versetzt wird und diese an das bewegbare Schneidmesser 54 überträgt.

In der gezeigten bevorzugten Ausführungsform ist das Haartransportelement 10 auf dem Übertragungselement 60 ausgebildet, damit die seitliche Bewegung direkt auf das Haartransportelement 10 übertragen werden kann. Es ist aber auch denkbar, dass das Haartransportelement 10 direkt an dem bewegbaren Schneidmesser 54 befestigt ist.

Figur 2 zeigt eine isometrische Ansicht der Haarschneidemaschine in einer Explosionsansicht. Hier ist der Motor 104, der Schneidsatz 50 mit den Schneidmessern 52, 54 und das Haartransportelement 10 besser zu erkennen.

Figur 3 zeigt eine Seitenansicht der Explosionsansicht aus Figur 2. Hier ist die Anordnung der einzelnen Elemente gut zu erkennen. Das stationäre Schneidmesser 52 ist am oberen Ende angeordnet, darunter und direkt anliegend das bewegbare Schneidmesser 54. An dem bewegbaren Schneidmesser 54 liegt dann das Haartransportelement 10 und das Übertragungselement 60, die in der gezeigten Ausführungsform zusammen ausgebildet sind. Das Stationäre Schneidmesser 52 wird dann über einen Schneidsatzträger 56 am Hauptkörper der Haarschneidemaschine befestigt und hält so das bewegbare Schneidmesser 54, das Übertragungselement 60 und das Haartransportelement 10 zwischen sich und dem oberen Ende des Hauptkörpers des Haartransportelements 10.

Zwischen den Schneidmessern 52, 54 des Schneidsatzes 50 und dem Hauptkörper, der von dem Hauptkörpergehäuse 102 aufgenommen ist, ist das Haartransportelement 10 ausgebildet. Das in Figur 4 gezeigte Haartransportelement 10 ist auf dem Übertragungselement 60 ausgeformt und weist eine erste Stufen- oder Stufenreihe 20 auf, die aus mehreren nebeneinander angeordneten Stufen oder Zähnen 22 ausgebildet ist.

Die Stufen sind im in die Haarschneidevorrichtung 10 eingebauten Zustand des Haartransportelements 10 nach vorne in Richtung des Schneidmessers ausgerichtet, damit die Haarabschnitte direkt auf die Stufen 22 auftreffen und abtransportiert werden können. Bevorzugt kann jede Stufe ein auf die Oberseite gerichtetes, in Bezug auf die Stufe 22 seitliches Stufenelement 23 umfassen, so dass auch Haarabschnitte über dem Haartransportelement 10 erfasst werden können. Auf der Rückseite fällt die erste Stufenreihe insbesondere senkrecht ab, um in einer zurückgezogenen Position des bewegbaren Schneidmessers 54 möglichst nah an das Gehäuse gezogen werden zu können.

Die Stufen 22 weisen eine geneigte Oberfläche auf, so dass sich der Querschnitt einer einzelnen Stufe 22 vom Stufengrund 26, mit dem sie an einer vorhergehenden Stufe 22 anliegt, bis zur Stufenkante 28 vergrößert.

Mittig in der ersten Stufenreihe 20 ist eine Trennwand 24 vorgesehen, die höher ausgebildet sein kann, vorzugsweise aber in einer Seitenansicht bündig mit den übrigen Stufen ausgebildet ist. Auf beiden Seiten der Trennwand sind die Stufen bevorzugt in entgegengesetzter Richtung ausgeformt. Die Trennwand 24 ist keine Stufe, auf beiden Seiten abfallend ausgebildet und weist insbesondere keinen ansteigenden Querschnitt auf. Die Trennwand 24 ist bevorzugt mindestens 0,5mm, weiter bevorzugt 1 mm oder zwei mm dick und weniger dick als eine Stufe 22.

In Bezug auf die Schneidkante des bewegbaren Schneidmessers 54 ist hinter der ersten Stufenreihe 20 eine zweite Stufenreihe 30 angeordnet. Die zweite Stufenreihe 30 ist bevorzugt in einer plattenförmigen Basis 40 ausgebildet und kann analog zur ersten Stufenreihe eine mittige Trennwand 34 und mehrere Stufen 32 aufweisen, die je nach Seite in Bezug auf die Trennwand 34 in entgegengesetzte Richtungen zeigen.

In Figur 5 ist das Haartransportelement 10 in einer Draufsicht gezeigt. Hier ist gut zu erkennen, wie sich die Stufen 22 und 32 vergrößern. Insbesondere bei der zweiten Stufenreihe sind die Stufenkanten 38 breiter ausgebildet als der Stufengrund 36, indem die Nutwand 42 der zweiten Stufenreihe 30 geneigt ausgebildet ist.

Figur 6 zeigt das Haartransportelement 10 in einer Seitenansicht. Auf der den Stufenreihen gegenüberliegenden Seite des Haartransportelements 10 sind Befestigungshaken 48 ausgebildet, mit deren Hilfe das Haartransportelement 10 an dem bewegbaren Schneidmesser 54 befestigt werden kann. Die erste Stufenreihe 20 ist hier leicht nach hinten geneigt ausgebildet, insbesondere um 5° bis 20° Grad. Ferner erkennt man auf der Rückseite der Stufenreihe 20 die bevorzugte senkrechte Ausbildung. Die zweite Stufenreihe 30 schließt sich vorzugsweise direkt an die erste Stufenreihe an.

Die Figuren 7 und 8 zeigen die Haarschneidemaschine100 in einer Seitenansicht mit einem vorgeschobenen und zurückgezogenem bewegbaren Schneidmesser 54. in Figur 7 ist der

Verstellhebel 106 nach hinten gedreht. Dadurch ist das bewegbare Schneidmesser 54 und damit auch das Haartransportelement 10 ebenfalls nach hinten gezogen. In der bevorzugten Ausgestaltung, in der die zweite Stufenreihe in einer Nut in der plattenförmigen Basis 40 ausgebildet ist, so dass die zweite Reihe nicht über die Basis 40 hervorsteht, kann dadurch das Haartransportelement 10 bis an die Rückseite der ersten Stufenreihe nach hinten gezogen werden. In dieser Stellung ist die zweite Stufenreihe 30 zum größten Teil unter dem Gehäuse platziert und der Spalt hinter der ersten Stufenreihe 20 sehr klein. Dadurch reicht im Wesentlichen schon die erste Stufenreihe 20 aus, um die Haarabschnitte zur Seite der Schneidmesser 52, 54 abzutransportieren.

in Figur 8 ist der Verstellhebel nach vorne gedreht, so dass sich auch das bewegbare Schneidmesser 54 in einer weit vorgeschobenen Position befindet. Hier ist deutlich zu erkennen, dass in dieser Position des bewegbaren Schneidmessers 54 hinter der ersten Stufenreihe 20 ein Abstand O zwischen der Rückseite der ersten Stufenreihe 20 und dem Gehäuse 102 entsteht, in dem sich Haarabschnitte anlagern können. Denn hier kann die erste Stufenreihe die Haare nicht mehr abtransportieren.

### Bezugszeichen

- 10: Haartransportelement
- 20: erste Stufenreihe
- 22: Stufe
- 23: seitliches Stufenelement
- 24: Trennwand
- 26: Stufengrund
- 28: Stufenkante
- 30: zweite Stufenreihe
- 32: Stufe
- 34: Trennwand
- 36: Stufengrund
- 38: Stufenkante
- 40: plattenförmige Basis
- 42: Nutwand
- 48: Befestigungshaken
- 50: Schneidsatz
- 52: stationäres Schneidmesser
- 54: bewegbares Schneidmesser
- 56: Schneidsatzträger
- 60: Übertragungselement
- 100: Haarschneidemaschine
- 102: Hauptkörpergehäuse
- 104: Motor
- 106: Verstellhebel
- O: Abstand

## Patentansprüche

1. Schneidsatz (50) für eine Haarschneidemaschine (100), umfassend
ein erstes Schneidmesser (52);
ein zweites, zum ersten Schneidmesser (52) bewegbares Schneidmesser (54), wobei das zweite Schneidmesser sowohl seitlich als auch vor- und rückwärts relativ zum ersten Schneidmesser (52) bewegbar ausgebildet ist; und
ein Haartransportelement (10), das in Bezug auf das erste Schneidmesser (52) auf der gegenüberliegenden Seite des zweiten bewegbaren Schneidmessers (54) angeordnet ist und sich mit diesem bewegt, wobei das Haartransportelement (10) eine erste Stufenreihe (20) mit nebeneinander angeordneten Stufen aufweist, die sich parallel zum ersten oder zweiten Schneidmesser (52, 54) erstrecken, so dass bei der seitlichen Bewegung des zweiten bewegbaren Schneidmessers (54) die Haarabschnitte zur Seite der Schneidmesser (52, 54) abtransportiert werden;
**dadurch gekennzeichnet, dass**
das Haartransportelement (10) eine zweite Stufenreihe (30) mit nebeneinander angeordneten Stufen aufweist, die parallel zur ersten Reihe angeordnet ist.

2. Schneidsatz (50) nach Anspruch 1, bei der die erste Stufenreihe (20) nach vorne und die zweite Stufenreihe (30) nach oben ausgerichtet ist.

3. Schneidsatz (50) nach einem der vorhergehenden Ansprüche, bei dem die erste Stufenreihe (20) nach oben über die zweite Stufenreihe (30) hervorsteht.

4. Schneidsatz (50) nach einem der vorhergehenden Ansprüche, bei dem das Haartransportelement (10) auf dem Übertragungselement (60) für die Übertragung der Antriebsbewegung des Antriebs auf das bewegbare Schneidmesser (54) ausgebildet ist.

5. Schneidsatz (50) nach einem der vorhergehenden Ansprüche, bei dem die erste Stufenreihe (20) auf der den Schneidkanten der Schneidmesser (52, 54) gegenüberliegenden Seite senkrecht abfallend ausgebildet ist.

6. Schneidsatz (50) nach einem der vorhergehenden Ansprüche, bei dem die Stufen (22) der ersten und/oder zweiten Stufenreihe (20, 30) einen sich vergrößernden Querschnitt aufweisen.

7. Schneidsatz (50) nach einem der vorhergehenden Ansprüche, bei dem die Stufen (32) der zweiten Stufenreihe (30) in einer Nut ausgebildet sind und insbesondere nicht über den Nutrand hinaus hervorstehen.

8. Schneidsatz (50) nach Anspruch 7, bei dem die Nutwand (42) auf der von der ersten Stufenreihe weg gerichteten Seite geneigt ausgebildet ist.

9. Schneidsatz (50) nach einem der vorhergehenden Ansprüche, bei dem mittig in der ersten und/oder zweiten Stufenreihe (20, 30) eine Trennwand (26, 36) vorgesehen ist.

10. Schneidsatz (50) nach einem der vorhergehenden Ansprüche, bei dem das Haartransportelement (10) Befestigungshaken (48) aufweist, mit denen das Haartransportelement (10) an dem bewegbaren Schneidmesser befestigbar ist.
